# FASCICULE DE BREVET EUROPEEN

(11) **EP 0 903 457 B1**
(45) Date de publication et mention de la délivrance du brevet: **20.11.2002**
(21) Numéro de dépôt: 98402201.2
(22) Date de dépôt: 07.09.1998
(51) Int. Cl.: E05B 65/32, E05B 47/00

(54) **Serrure électrique pour portière de véhicule**
Elektrisches Schloss für Kraftfahrzeugtür
Electric lock for a vehicle door

(30) Priorité: 19.09.1997 FR 9711680
(43) Date de publication de la demande: 24.03.1999
(73) Titulaire: VALEO SECURITE HABITACLE, 94000 Créteil (FR)
(72) Inventeur: Dupont, Patrick, 80860 Noyelles sur Mer (FR); Lefebvre, Jean-Marie, 80580 Epagnette (FR); Hochart, Jean-Philippe, 80132 Buigny-L'Abbe (FR)
(74) Mandataire: Peuscet, Jacques

(56) Documents cités:
- EP-A- 0 133 508
- EP-A- 0 217 169
- EP-A- 0 775 791
- DE-A- 3 333 746
- DE-C- 3 414 475
- DE-U- 8 513 658
- US-A- 5 007 261

## Description

L'invention est relative à une serrure électrique pour portière de véhicule, du genre de celles qui comprennent :
- un pêne rotatif, propre à coopérer avec une gâche, et un cliquet pour retenir le pêne en position de fermeture ;
- des moyens de commande d'ouverture extérieure et des moyens de commande d'ouverture intérieure pour agir sur le cliquet, par l'intermédiaire de moyens de liaison, et libérer le pêne pour l'ouverture ;
- et des moyens électriques moteurs pour inhiber : soit les moyens de commande d'ouverture extérieure seuls (fonction condamnation) ; soit les moyens de commande d'ouverture intérieure seuls (fonction sécurité enfant) ; soit à la fois les moyens de commande d'ouverture extérieure et les moyens de commande d'ouverture intérieure (fonction supercondamnation).

En résumé, la fonction condamnation permet d'empêcher l'ouverture de la serrure de l'extérieur du véhicule ; la fonction sécurité enfant permet d'empêcher l'ouverture de la serrure de l'intérieur du véhicule, tandis que la fonction supercondamnation permet d'empêcher l'ouverture de la serrure de l'extérieur et de l'intérieur du véhicule de sorte que, même en brisant la vitre de la portière, on ne peut ouvrir cette portière.

Jusqu'à présent, les serrures électriques connues utilisent un moteur électrique différent pour chaque fonction évoquée ci-dessus ; il faut donc trois moteurs électriques pour réaliser les trois fonctions.

L'invention a pour but, surtout, de fournir une serrure électrique qui nécessite des moyens électriques moteurs plus réduits, et donc moins coûteux, pour assurer les trois fonctions.

L'invention vise également à simplifier les moyens de liaison et à en diminuer le nombre de composants pour une amélioration de l'inviolabilité et de la fiabilité de la serrure, sans en augmenter le prix de revient, et même en le diminuant.

Selon l'invention, une serrure électrique pour portière de véhicule, du genre défini précédemment, est caractérisée par le fait que les moyens de liaison comprennent un levier intermédiaire de transmission dont une extrémité est reliée au cliquet, ce levier étant articulé de manière à pouvoir pivoter au moins autour de deux directions géométriques différentes formant un angle entre elles, l'ensemble étant tel qu'un pivotement du levier autour d'une première direction permet de réaliser la fonction condamnation, un pivotement du levier autour de la deuxième direction permet de réaliser la fonction sécurité enfant, et un pivotement conjugué du levier autour de la première et de la deuxième directions permet de réaliser la fonction supercondamnation, de sorte que les moyens électriques moteurs n'ont à commander que deux mouvements pour l'exécution des trois fonctions condamnation, sécurité enfant, supercondamnation.

De préférence le levier est articulé au moyen d'une rotule.

Généralement les deux directions géométriques autour desquelles peut pivoter le levier sont orthogonales.

Le levier peut être articulé sur une pièce intermédiaire elle-même reliée au cliquet.

Avantageusement un moteur électrique, avec réducteur réversible, est affecté à la commande de chacun des deux mouvements de pivotement du levier autour des deux directions géométriques différentes.

Selon une réalisation, l'extrémité du levier éloignée de l'articulation forme une palette située au droit d'extrémités de deux biellettes pivotantes, respectivement, autour d'un axe fixe porté par un boîtier de serrure, et sensiblement parallèles aux directions géométriques autour desquelles peut pivoter le levier, l'ensemble étant prévu pour qu'un pivotement du levier autour de la première direction permette à la palette d'échapper à une première biellette tout en restant en coopération avec la deuxième biellette, tandis que le pivotement du levier autour de la deuxième direction permet à la palette d'échapper à la deuxième biellette tout en restant en coopération avec la première biellette, et le pivotement conjugué du levier autour des deux directions permet à la palette d'échapper aux deux biellettes.

Avantageusement, la commande du pivotement du levier autour de la première direction est réalisée à l'aide d'une pièce pivotante sur un axe fixe porté par le boîtier de serrure et parallèle à la première direction, cette pièce comportant un secteur denté propre à coopérer avec un pignon hélicoïdal entraîné par un moteur électrique, et une fourche dans laquelle est engagé un pion solidaire du levier, ce pion pouvant sortir du logement de la fourche par un déplacement sensiblement perpendiculaire au plan moyen de la fourche, correspondant au pivotement du levier autour de la deuxième direction. La zone d'extrémité de cette pièce opposée au secteur denté est avantageusement reliée à une tirette de frise.

La commande de la fonction sécurité enfant peut comprendre un bras dont la direction d'ensemble est sensiblement orthogonale à la direction du levier, ce bras étant porté par un pignon hélicoïdal pouvant tourner, de manière réversible, autour d'un axe géométrique parallèle à la deuxième direction de pivotement du levier, ce bras étant muni à son extrémité éloignée du pignon d'une fourche prenant en sandwich une zone du levier, le mouvement de rotation du bras entraînant un mouvement de pivotement du levier autour de la deuxième direction.

Le pignon hélicoïdal est avantageusement muni en bout d'une prise mécanique accessible, pour permettre un actionnement manuel du pignon en cas de panne du moteur.

Avantageusement, la serrure est équipée de moyens électriques d'assistance à l'ouverture et à la fermeture de la portière, en particulier pour la compression du joint de porte. D'une manière générale, le pêne de la serrure comporte deux crans, et le but de l'assistance à la fermeture est d'entraîner le passage au deuxième cran, par les moyens moteurs, lorsque la porte a été amenée manuellement sur le premier cran du pêne.

Les moyens d'assistance à l'ouverture et à la fermeture comprennent:
- des moyens moteurs électriques propres à entraîner en rotation un plateau ;
- et une bielle articulée à une de ses extrémités sur le plateau et munie, à son autre extrémité, de moyens d'action propres à amener le pêne dans la position de fermeture complète en réponse à la rotation du plateau.

Les moyens d'action de la bielle peuvent comprendre un pion coopérant avec des moyens de guidage et propre à agir contre un bec prévu sur le pêne pour pousser le pêne dans la position de fermeture complète en réponse à la rotation du plateau.

La serrure comporte avantageusement des moyens sensibles à la position du pêne pour déclencher les moyens moteurs électriques d'assistance lorsque le pêne arrive dans la position où le premier cran coopère avec le cliquet, les moyens d'assistance assurant le passage du pêne de cette position de fermeture intermédiaire à la positon de fermeture complète, dans laquelle le deuxième cran coopère avec le cliquet.

Les moyens de guidage du pion, situé à l'extrémité de la bielle éloignée du plateau, peuvent être constitués par une lumière formant came prévue dans une grande face d'une contreplaque servant de support au pêne et au cliquet.

La serrure peut comporter une pièce rotative autour du même axe géométrique que le cliquet, cette pièce étant liée en rotation au cliquet avec une possibilité de débattement angulaire libre entre la pièce et le cliquet, suivant une plage angulaire limitée. La liaison entre cette pièce et le cliquet peut comprendre sur l'un des deux éléments, notamment sur la pièce, une fenêtre d'une certaine étendue angulaire et sur l'autre élément, notamment le cliquet, un pion en saillie engagé dans la fenêtre avec une possibilité de débattement libre entre des bords à orientation sensiblement radiale de la fenêtre .

La pièce peut comporter un doigt en saillie dirigé sensiblement vers le centre du plateau, ce doigt étant propre à coopérer, selon la position angulaire, avec une came en saillie au centre du plateau ou avec un pion prévu au voisinage de la périphérie du plateau, l'action de la came ou du pion contre le doigt permettant de faire tourner la pièce dans un sens qui écarte le cliquet du pêne pour permettre l'ouverture.

Avantageusement, la pièce est articulée, notamment par une rotule prévue sur une oreille en saillie de cette pièce, sur le levier intermédiaire des moyens de liaison entre, d'une part, le cliquet et, d'autre part, les moyens de commande d'ouverture extérieure et les moyens de commande d'ouverture intérieure.

De préférence, la position d'arrêt du plateau correspondant à la position de fermeture complète avec coopération du deuxième cran du pêne avec le cliquet est commandée, en particulier par un capteur, de manière telle que le pion situé à l'extrémité de la bielle éloignée du plateau occupe une position évitant toute interférence avec le pêne, notamment avec le bec du pêne, pour un retour en position d'ouverture.

Avantageusement, la serrure comprend des moyens permettant de désaccoupler le plateau de son axe d'entraînement pour que le plateau devienne fou en rotation et ne constitue pas un obstacle à la réalisation de l'ouverture ou de la fermeture manuelle en cas de panne des moyens d'assistance électrique.

L'invention consiste, mises à part les dispositions exposées ci-dessus, en un certain nombre d'autres dispositions dont il sera plus explicitement question ci-après à propos d'exemples de réalisation décrits avec référence aux dessins ci-annexés, mais qui ne sont nullement limitatifs.

La Figure 1, de ces dessins, est une vue schématique en perspective d'une serrure électrique pour portière de véhicule selon l'invention.

La Figure 2 est une vue en perspective sous un autre angle de la serrure de la Figure 1 dont les moyens électriques moteurs et le levier intermédiaire ainsi que les biellettes ont été retirés, alors qu'une gâche destinée à être fixée sur un montant du cadre de porte est représentée.

Les Figures 3 à 6 sont des schémas, en vue de dessus, illustrant les différentes positions possibles d'une palette, prévue en bout de levier, relativement aux biellettes de commande.

La Figure 7 est une vue partielle schématique en perspective d'un moteur électrique avec son réducteur pour la commande du pivotement du levier permettant de réaliser la sécurité enfant, la biellette correspondante étant également représentée.

La Figure 8 montre les mêmes éléments que la Figure 7 mais dans une positon relative différente.

La Figure 9 montre en perspective le moteur électrique et le mécanisme de commande du pivotement du levier autour de la première direction, alors que seule l'extrémité du bras portant la fourche du mécanisme de commande de la sécurité enfant est représentée.

La Figure 10 est une vue schématique d'un moteur électrique et de son réducteur pour l'assistance de la fermeture ou de l'ouverture de la porte, en vue de droite par rapport à la Figure 11.

La Figure 11 est une vue partielle en coupe suivant la ligne XI-XI de la figure 10, avec parties en extérieur.

La Figure 12 est une vue en élévation d'une partie des pièces de la serrure avec le pêne en position d'ouverture, la gâche n'étant pas représentée.

La Figure 13 montre, semblablement à la Figure 12, le début de fermeture, la gâche n'étant pas représentée.

La Figure 14 montre, semblablement à la Figure 13, le début de l'assistance à la fermeture.

La Figure 15 est un schéma illustrant la fin de l'assistance à la fermeture, le cliquet étant venu en prise avec le deuxième cran du pêne.

La Figure 16 illustre la poursuite de la rotation du plateau entraînant la bielle.

La Figure 17 illustre le début de l'ouverture.

La Figure 18, enfin, illustre la fin de l'ouverture.

En se reportant aux dessins, notamment aux Figures 1 et 2, on peut voir une serrure électrique 1 destinée à être fixée sur une portière, ou porte, (non représentée) de véhicule par une contreplaque 2 en forme d'équerre dans laquelle un évidement 3 est prévu. Cet évidement 3 présente une forme 3a en V horizontal sur la grande face de la contreplaque 2. L'évidement 3, appelé "avaloir", permet le passage de la gâche 4 fixée sur un montant de l'encadrement de porte.

La serrure 1 comporte un pêne 5 rotatif à fourche 6 dans laquelle est propre à s'engager une branche de la gâche 4. Dans la représentation de la Figure 2, le pêne 5 est montré en position de fermeture avec le logement de la fourche 6 dirigé vers le haut. Cette position est normalement atteinte avec la branche 4a de la gâche 4 engagée dans la fourche 6. L'ouverture ne peut être obtenue qu'en libérant le pêne 5 en rotation dans le sens d'horloge pour le ramener dans la position d'ouverture, avec le logement de la fourche 6 sensiblement à l'horizontale, son ouverture étant située vers la droite selon la représentation de la Figure 2. Il est alors possible de séparer le pêne 5 de la gâche 4.

La serrure 1 est fixée sur la porte par des vis (non représentées) qui traversent les axes (non représentés) du pêne 5 et d'un cliquet 7 de retenue du pêne, ces axes passant dans des trous circulaires 5a, 7a.

Selon la disposition des Figures I et 2, le cliquet 7 est situé au-dessus du pêne, lequel comporte un secteur muni de deux crans 8, 9 propres à venir s'arc-bouter contre un nez 7b du cliquet 7 sollicité par un ressort 7R, schématiquement représenté, de manière à tourner dans le sens contraire d'horloge autour de son axe de pivotement. Le pêne 5 comprend un bec 10 en saillie radiale à l'extrémité du secteur éloignée du cran 9.

Sur la Figure 2 on a représenté schématiquement un trièdre trirectangle Ox, y, z. La direction Ox, parallèle à la grande face de la contreplaque 2 est la direction transverse du véhicule et correspond sensiblement à la direction de fermeture ou d'ouverture de la portière. La direction Oz est la direction longitudinale du véhicule tandis que la direction Oy est la direction verticale. La partie 3a est orientée dans la direction transverse.

Quand la gâche 4 entre dans la fourche 6 du pêne tournée à l'horizontale, le pêne 5 pivote dans le sens contraire d'horloge, selon la représentation de la Figure 2, pour venir dans la position de fermeture où le cliquet 7 le retient par l'un des crans 8 ou 9.

L'ouverture de la portière est obtenue en libérant le pêne 5 par action sur le cliquet 7 pour le faire tourner dans le sens d'horloge. Le pivotement du cliquet est obtenu par poussée vers le haut sur un pion 11 solidaire de ce cliquet par l'intermédiaire de moyens de liaison L (voir Figure 12) comprenant une pièce P, reliée au cliquet, dont il sera question plus loin.

Ces moyens de liaison L comprennent un levier intermédiaire de transmission 12 (Fig. 1).

L'ouverture de la serrure peut être commandée de l'extérieur par des moyens de commande d'ouverture extérieure qui ne sont représentés que par une biellette 13 dont le pivotement autour d'un axe 14 fixe sur le boîtier (non représenté) de la serrure est obtenu à l'aide des autres composants de ces moyens de commande d'ouverture extérieure.

L'ouverture intérieure peut être obtenue à l'aide de moyens de commande d'ouverture intérieure représentés uniquement par une biellette 15, disposée à angle droit dans l'exemple considéré, par rapport à la biellette 13, et pouvant pivoter autour d'un axe 16 fixe par rapport au boîtier de serrure.

Le levier intermédiaire 12, comme visible sur les Figures 7 et 8, est orienté verticalement dans son ensemble ; il est constitué par une lame contrecoudée dont la partie centrale 17 est déportée relativement à l'extrémité haute 18 et à l'extrémité basse 19.

L'extrémité haute 18 du levier est reliée au cliquet 7 par l'intermédiaire de la pièce P.

L'extrémité basse 19 se termine par une palette 20 coudée à angle droit, sensiblement à l'horizontale, de forme rectangulaire.

Dans la position de décondamnation, pour laquelle l'ouverture de la porte peut être obtenue à la fois de l'intérieur et de l'extérieur, la palette 20 recouvre les extrémités 13a, 15a des biellettes 13 et 15, comme illustré sur la Figure 3. Les biellettes 13 et 15, dont le plan moyen est vertical dans la réalisation représentée, peuvent alors soulever le levier 12 par rotation dans le sens convenable autour de leur axe respectif 14 ou 16 horizontal.

Le levier 12 est articulé de manière à pouvoir pivoter au moins autour de deux directions géométriques différentes D-D, E-E (Fig. 9) formant un angle entre elles, respectivement une première direction D-D orthogonale à la grande face de la contreplaque 2, et une deuxième direction E-E horizontale parallèle à la grande face de la contreplaque 2. Dans l'exemple considéré, ces deux directions sont orthogonales.

L'articulation est réalisée sous forme d'une rotule constituée par une calotte sphérique convexe 21 prévue en saillie sur l'extrémité supérieure 18 du levier 12 et disposée dans un logement concave conjugué 21a (Fig. 7 et 8) prévu dans une oreille Pe de la pièce **P.**

Les axes géométriques de pivotement 14 et 16 des biellettes 13 et 15 sont parallèles, respectivement aux directions D-D et E-E. La direction moyenne de la biellette 13 est parallèle à la direction E-E, tandis que la direction moyenne de la biellette 15 est parallèle à la direction D-D.

Un pivotement du levier 12 autour de la direction D-D, dans le sens convenable, déplace la palette 20 dans le sens de la flèche F1 (Fig. 4) parallèlement à la direction moyenne de la biellette 13. L'amplitude du déplacement commandé du levier 12 est telle que la palette 20 échappe à la biellette 13, en n'étant plus située au-dessus de cette biellette comme visible sur la Figure 4, tout en restant au-dessus de l'extrémité 15a de la biellette 15.

Dans la disposition représentée sur la Figure 4, les moyens de commande d'ouverture extérieure, en particulier la biellette 13, sont inhibés et ne peuvent plus agir sur le levier 20. Par contre les moyens de commande d'ouverture intérieure (biellette 15) restent actifs et peuvent agir sur le levier 20. La fonction condamnation est donc réalisée.

Un pivotement du levier 12 autour de l'axe géométrique E-E, d'amplitude et de sens appropriés, permet de déplacer la palette 20 suivant une direction sensiblement perpendiculaire à la grande face de la contreplaque 2, c'est-à-dire suivant le sens F2 de la Figure 5. La palette 20 peut ainsi échapper à l'extrémité 15a de la biellette 15, tout en restant au-dessus de l'extrémité 13a (Fig. 5). La fonction "sécurité enfant" est assurée puisque l'ouverture ne peut être commandée de l'intérieur du véhicule mais la commande extérieure reste active.

Le pivotement du levier 12, illustré sur la Figure 5, correspond à un rapprochement de la partie basse du levier 12 vis-à-vis de la grande face de la contreplaque 2.

La commande du pivotement du levier 12 autour de la direction D-D est assurée par un premier moteur électrique 22, d'axe vertical dans la représentation des dessins, dont l'arbre de sortie entraîne un pignon hélicoïdal 23 réversible. Une pièce 24, dont le plan moyen est parallèle à la grande face de la contreplaque 2, est montée rotative autour d'un axe fixe 25 porté par le boîtier de la serrure, parallèle à la direction D-D. L'axe de rotation 25 est donc horizontal et orthogonal à l'axe géométrique du pignon 23. La pièce 24 comporte un secteur denté 26 qui engrène, de manière réversible, avec le pignon 23. Du côté de l'axe 25 opposé au pignon 26, la pièce 24 est articulée à l'extrémité d'une tirette de frise 27, partiellement représentée, sur laquelle il est possible d'exercer manuellement un effort vertical vers le haut ou vers le bas, de l'intérieur du véhicule. La commande manuelle est possible, alors que le moteur 22 est à l'arrêt, grâce à la réversibilité de la liaison pignon 23 - secteur denté 26.

La pièce 24 comporte une fourche 28 avec deux branches parallèles délimitant un logement 29 ouvert vers le bas. Un pion 30 solidaire du levier 12, en saillie parallèlement à la direction D-D, est engagé dans le logement 29 lorsque le levier 12 est dans une position correspondant à la décondamnation ou à la condamnation simple de la serrure ou la sécurité enfant.

Il apparaît immédiatement que lorsque le pion 30 est engagé dans le logement 29, la rotation du pignon 23, commandée par le moteur 22, entraîne un pivotement du levier 12 autour de la direction D-D, et un déplacement de la palette 20 dans le sens de la flèche F1 (Fig. 4), ou dans le sens contraire, selon le sens de rotation du moteur 22.

La commande du pivotement du levier 12 autour de la direction E-E, qui est perpendiculaire au plan des Figures 7 et 8, est assurée par un deuxième moteur électrique 31, visible sur les Figures 1, 7 et 8, d'axe vertical dans l'exemple de réalisation considéré. L'arbre de sortie, en partie haute du moteur 31, entraîne un engrenage hélicoïdal 32 réversible qui coopère avec un pignon hélicoïdal 33 d'axe orthogonal à celui de l'engrenage 32. Le pignon 33 est solidaire en rotation d'un bras 34 s'étendant sensiblement radialement en direction du levier 12. Ce bras 34 comporte, à son extrémité éloignée du pignon 33, une fourche 35 dont les branches viennent prendre en sandwich le levier 12 suivant la tranche.

La longueur 34 du levier est choisie de telle sorte que, pour la position angulaire du pignon 33 illustrée sur la Figure 7, le bras 34 en position haute repousse le levier 12 et la palette 20, déplacée dans le sens de la flèche F2 (Figure 5), échappe à la biellette 15.

Pour une rotation suffisante du pignon 33 dans le sens d'horloge selon la représentation de la Figure 8, le bras 34 s'abaisse et la fourche 35 entraîne le levier 12 en pivotement dans le sens d'horloge autour de la direction E-E pour ramener la palette 20 au droit de l'extrémité 15a. Le pion 30 revient dans le logement 29.

Le pignon 33 comporte, au moins à une extrémité axiale, un moyen de prise 36, par exemple constitué par une zone en creux, accessible de l'extérieur de la portière avec un outil approprié, pour une action manuelle sur le pignon 33, en cas de panne du moteur 31, en particulier pour effacer manuellement la sécurité enfant. Cela est possible grâce au caractère réversible du couple engrenage-pignon 32/33.

Le fonctionnement de la serrure en ce qui concerne la réalisation des trois fonctions : condamnation, sécurité enfant, et supercondamnation, résulte des explications qui précèdent sans qu'il soit nécessaire de revenir en détail sur ce sujet.

On rappellera simplement que le moteur 22, par sa rotation, permet de déplacer la palette 20 dans le sens de la flèche F1 comme illustré sur la Figure 4, ou dans le sens inverse et de réaliser ainsi la fonction condamnation, et de l'annuler par le mouvement inverse.

Le moteur électrique 31 assure le déplacement de la palette 20 dans le sens de la flèche F2 (Figure 5) pour réaliser la sécurité enfant et le déplacement en sens inverse pour annuler cette sécurité enfant.

Le pivotement conjugué autour des deux directions D-D et E-E du bras 12 commandé par la rotation des moteurs 22 et 23 permet de placer la palette 20 dans la position illustrée sur la Figure 6 correspondant à la supercondamnation. La commande en sens inverse des moteurs 22 et 31 permet d'annuler cette supercondamnation.

Il est à noter que pour la commande de la supercondamnation, une séquence automatique est prévue pour que le moteur 22 fonctionne en premier, alors que le pion 30 est encore engagé dans le logement 29. Le moteur 31 agit ensuite pour faire pivoter le bras 12 autour de la direction E-E, ce qui entraîne la sortie du pion 30 hors du logement 29. Bien que le pion 30 ne soit plus maintenu entre les branches de la fourche 28, le levier 12 est empêché de revenir, sous l'effet de son propre poids, dans la position de décondamnation par rotation inverse autour de la direction D-D grâce à l'existence de frottements suffisants ou de moyens élastiques (non représentés) pour empêcher un tel retour.

Du fait que le pion 30 est sorti du logement 29 une action sur la tirette de frise 27 peut, certes, entraîner la pièce 24 mais est sans action sur le levier 12 dont la palette reste hors de prise des biellettes 13 et 15. La supercondamnation est donc bien effective, et il n'est pas possible d'ouvrir la portière de l'extérieur ou de l'intérieur.

Pour la suppression de la supercondamnation, la séquence de fonctionnement des moteurs 31 et 22 est inversée par rapport à la mise en place de la supercondamnation. Le moteur 31 est mis en action le premier pour ramener le bras 12 dans la position de la Figure 8, engageant ainsi le pion 30 dans le logement 29. Le fonctionnement ultérieur du moteur 22 dans le sens convenable permet, en faisant tourner la pièce 24, d'entraîner le bras 12 en pivotement autour de la direction D-D.

Les Figures 10 à 18 montrent des moyens d'assistance à l'ouverture et à la fermeture d'une porte, comprenant un moteur électrique 37 et un réducteur 38 (Fig. 10).

Le but de l'assistance à la fermeture d'une porte est d'entraîner automatiquement cette porte d'une position de fermeture intermédiaire, facile à obtenir manuellement, dans laquelle le cliquet 7 est en butée contre le premier cran 8 du pêne (Fig. 13), à une position de fermeture complète dans laquelle le cliquet 7 est en butée contre le deuxième cran 9 du pêne 5 (Fig. 15).

Pour ce passage d'une position à l'autre, il faut disposer d'un couple suffisant pour entraîner la compression des joints de porte. Le moteur 37 est ainsi équipé du réducteur 38 à vis (non visible) et roue tangente 39 (Fig. 11).

La sortie du réducteur 38 est constituée par l'extrémité d'un arbre creux 40 (Fig. 11) solidaire en rotation de la roue 39. Un plateau 41, dont le plan moyen est orthogonal à l'axe géométrique de l'arbre 40, est monté en bout de cet arbre. Le plateau 41 est entraîné en rotation, à partir de l'arbre 40, par des moyens de débrayage 42 permettant, lorsqu'on le souhaite, de désaccoupler en rotation le plateau 41 relativement à l'arbre 40.

Ces moyens de débrayage 42 comprennent une bille 43 traversant un trou prévu dans l'arbre 40 et faisant saillie radialement dans une rainure d'un alésage du plateau 41. La bille 43 est maintenue dans cette position d'accouplement par l'action d'un poussoir cylindrique 44 monté coulissant dans l'arbre 40. Une extrémité de ce poussoir 44, située à l'intérieur du manchon 40, est en appui contre une autre bille 45 qui vient au contact de la bille 43 et la pousse vers l'extérieur. Cette bille 45 est soumise à la poussée d'un ressort de compression 46 disposé entre une extrémité frontale fermée de l'arbre 40 et la bille 45. L'autre extrémité du poussoir 44 fait saillie au-delà de l'arbre 40 et est en appui contre un bras 47 formant butée, pouvant être déplacé pour permettre le coulissement du poussoir 44 vers la droite de la Figure 11 sous l'action du ressort 46. Il en résulte un effacement dans le sens radial vers l'intérieur de la bille 43 entraînant le déclavetage du plateau 41 relativement à l'arbre 40. Des moyens de commande du bras 47 seront décrits plus en détail par la suite avec référence à la Figure 10.

Le plateau 41 comporte, sur sa face éloignée de la roue 39, une came centrale 48 en saillie dont le contour est constitué de deux segments rectilignes parallèles raccordés à leurs extrémités par un arc de cercle centré sur l'axe du plateau 41.

Le plateau 41 est en outre muni d'un pion 50 en saillie perpendiculairement au plan moyen du plateau, disposé de manière à venir agir contre un bord 49a du doigt 49 au moment opportun.

L'autre face du plateau 41 est munie d'un pion 51, judicieusement placé au voisinage de la périphérie, servant d'axe d'articulation à une bielle 52. L'extrémité opposée de cette bielle 52 est munie d'un pion 53 faisant saillie de part et d'autre du plan moyen de la bielle. La partie de ce pion 53 en arrière de la bielle 52, selon la représentation de la Figure 12, est engagée dans une lumière oblongue 54 sensiblement en forme de S aplati, prévue dans la grande face de la contreplaque 2. Cette lumière 54 constitue une came dont la forme est prévue pour assurer le guidage souhaité du pion 53. La partie de ce pion 53 faisant saillie vers l'avant de la bielle 52 peut venir coopérer, dans des conditions déterminées, avec le bec 10 du pêne 5, comme illustré sur la Figure 14.

La pièce P est constituée par une plaque montée libre en rotation autour du même axe géométrique que le cliquet 7. La liaison en rotation avec le cliquet 7 est assurée par une fenêtre 55 sensiblement de forme trapézoïdale d'une certaine étendue angulaire, prévue dans la pièce P. Le pion 11 solidaire du cliquet 7 est engagé dans cette fenêtre 55. La pièce P est sollicitée par des moyens de rappel élastiques Pr dans le sens contraire d'horloge selon la représentation des Figures 12 à 14, comme le cliquet 7.

En position d'ouverture du pêne (Fig. 12), le pion 11 n'est pas en butée contre le bord radial voisin de la fenêtre 55.

Un microcontact 56 de passage est prévu, fixe sur le boîtier, pour détecter l'arrivée du pêne 5 dans la position correspondant au premier cran, et pour commander la mise en marche du moteur 37 afin d'entraîner le plateau 41 dans le sens contraire d'horloge selon la représentation des Figures 12 à 18.

La position de repos du dispositif correspond à la représentation de la Figure 12 avec le pêne 5 en position d'ouverture. Le pion 53 se trouve dans la moitié supérieure de la lumière 54. L'arrêt dans cette position est commandé par un capteur 57, notamment à effet Hall, dont un élément fixe est placé, légèrement écarté de la circonférence du plateau 41, dans une position angulaire correspondant sensiblement à la position occupée par l'aiguille des heures d'une horloge indiquant onze heures. Le capteur 57 peut détecter l'arrivée du pion 51 éventuellement équipé d'un élément conjugué du capteur 57.

Il est à noter que la position du pion 53, dans la partie supérieure de la lumière 54, est telle que le bec 10 du pêne 5 peut tourner dans le sens contraire d'horloge, comme illustré sur la Figure 13, sans interférer avec le pion 53.

La position de fermeture correspond à celle représentée sur la Figure 16, le moteur 37 et le plateau 41 ayant été arrêtés. Un capteur 58, notamment à effet Hall, légèrement écarté de la circonférence du plateau 41 et dont la position angulaire correspond à celle de la petite aiguille des heures sur une horloge indiquant trois heures, commande cet arrêt du moteur en détectant l'arrivée du pion 51.

Ceci étant, le fonctionnement du dispositif d'assistance à la fermeture et à l'ouverture de la porte est expliqué ci-après à l'aide des Figures 12 à 18.

On considère la position de départ de la Figure 12, correspondant à la position de repos porte ouverte. La pièce P est maintenue dans sa position de repos par les moyens élastiques de rappel Pr, le pion 11 étant sensiblement au milieu de la fenêtre 55, écarté des deux bords à orientation radiale de cette fenêtre.

Lorsque l'utilisateur amorce manuellement la fermeture de la portière, la gâche (non représentée) entre dans l'avaloir 3a et dans la fourche 6 du pêne 5 qui tourne dans le sens contraire d'horloge, le bec 10 franchissant le pion 53 sans interférence. Le cliquet 7 vient s'appliquer contre le premier cran 8 du pêne comme illustré sur la Figure 13. De ce fait, le cliquet 7 a légèrement tourné dans le sens contraire d'horloge et le pion 11 est venu au voisinage immédiat du bord radial de la fenêtre 55 le plus avancé dans le sens contraire d'horloge.

L'arrivée du pêne 5 dans la position angulaire de la Figure 13 est détectée par le microcontact 56 qui commande la mise en marche du moteur 33 de manière telle que le plateau 41 tourne dans le sens contraire d'horloge sur la Figure 13.

La rotation du plateau 41 entraîne la descente de la bielle 52 et celle du pion 53 dans la lumière 54, comme illustré sur la Figure 14. Le pion 53 vient en butée contre le bec 10.

En poursuivant sa rotation dans le sens contraire d'horloge, le plateau 41 pousse le pêne 5 dans la position de fermeture "deuxième cran" illustrée sur la Figure 15 où le deuxième cran 9 est venu en butée contre le bec du cliquet 7. C'est la phase d'assistance à la fermeture proprement dite.

Le plateau 41 poursuit sa rotation dans le sens contraire d'horloge jusqu'à ce que le pion 51 arrive au droit du capteur 58 (Fig. 16) qui commande l'arrêt du moteur 33 et donc du plateau 41. Le pion 53 se trouve alors dans la moitié supérieure de la lumière 54.

Lorsque l'on agit sur la commande d'ouverture de porte, le moteur 33 et le plateau 41 sont mis en rotation dans le même sens contraire d'horloge, pour passer de la position de la Figure 16 à celle de la Figure 17. Le pion 50 agit contre le bord 49a du doigt 49 et repousse la pièce P qui tourne dans le sens d'horloge et qui entraîne le cliquet 7 dans le même sens, pour libérer le cran 9 du pêne 5. Le pion 53 se trouve ramené au voisinage de l'extrémité supérieure de la lumière 54 et laisse le passage libre au bec 10 du pêne 5, qui tourne dans le sens d'horloge vers la position d'ouverture, notamment du fait de la décompression des joints de porte. Ceci est possible car le pion 53 a libéré le passage.

Le plateau 41 poursuit sa rotation jusqu'à la position de repos de la Figure 12. L'arrêt dans cette position est commandé par le capteur 57.

A la suite de ces explications, on constate que lorsque le moteur électrique 33 est arrêté, en particulier pour une raison de panne électrique, on peut agir manuellement pour fermer complètement la porte, au deuxième cran, à partir des positions des Figures 12 ou 13.

De même, on peut agir manuellement, sans l'aide du moteur 33, pour ouvrir la porte à partir de la position de la Figure 16 car le soulèvement, par action manuelle, du cliquet 7 libère le deuxième cran 9 du pêne 5 et le bec 10 peut franchir le pion 53, dans le sens d'ouverture du pêne (rotation dans le sens d'horloge) sans interférer avec ce pion 53 en position relevée.

Par contre, en cas de panne électrique alors que l'ensemble des pièces se trouve dans la position de la Figure 14 ou de la Figure 15, avec le bec 10 du pêne bloqué par le pion 53, il ne serait pas possible d'ouvrir manuellement la porte.

Si la panne électrique se produit dans l'une des positions des Figures 17 et 18 où le cliquet 7 est maintenu écarté des crans 8 et 9, du fait de l'action du pion 50 qui repousse le doigt 49 et la pièce P, on ne peut obtenir manuellement la fermeture de la porte, c'est-à-dire le blocage du pêne 5 comme illustré sur les Figures 15 et 16, avec la gâche engagée dans la fourche 6.

Les moyens de débrayage 42, décrits précédemment, ont été prévus à cet effet. En déplaçant le bras 47 de manière à permettre un coulissement du poussoir 44 vers la droite de la Figure 11, on permet à la bille 43 d'échapper de la rainure prévue dans le plateau 41 qui peut alors tourner fou sur l'arbre 40, et n'exerce plus de blocage.

Pour éviter un déplacement accidentel du levier 47 on peut prévoir un verrouillage de ce levier 47 dans la position d'accouplement de la Figure 11 à l'aide d'un deuxième levier 59 (Fig. 10). Ce deuxième levier 59 est disposé sensiblement à angle droit par rapport au premier levier 47 et est monté pivotant autour d'un axe fixe 60 situé à l'extrémité éloignée du levier 47. Une fenêtre 61, sensiblement en angle droit, est prévue à l'extrémité du levier 59 voisine du levier 47, qui comporte un pion 62 en saillie engagé dans la fenêtre 61. Le bord inférieur de la branche horizontale de la fenêtre 61 comporte une partie concave 63 propre à servir de logement au pion 62 et à le retenir.

Dans cette configuration, le levier 47 est bloqué, et il faut d'abord déplacer le levier 59 pour permettre ensuite au pion 62 de descendre dans la partie sensiblement verticale, dirigée vers le bas, de la fenêtre 61. Le levier 47 peut alors tourner dans le sens d'horloge autour de son pivot 47a pour libérer le poussoir 44. L'ensemble est prévu pour limiter la course du poussoir 44 et empêcher sa sortie complète.

Une solution simple réside dans une commande purement manuelle, le levier 59 étant soumis à l'action de moyens de rappel élastiques dans le sens d'horloge autour de l'axe 60, de sorte que le pion 62 est maintenu dans le logement 63. Pour déverrouiller le levier 47, il faut pousser le levier 59 dans le sens contraire d'horloge à l'encontre des moyens de rappel élastiques.

On peut cependant prévoir un déverrouillage automatique du plateau 41 lors de son passage par les positions angulaires correspondant d'une part, à celles des Figures 14 et 15 et, d'autre part, à celles des Figures 17, 18.

Pour cela, un disque 64 est calé en rotation à l'extrémité de l'arbre 40 opposée à celle munie du plateau 41. Ce disque 64 comporte à sa périphérie deux échancrures 65, 66 convenablement positionnées angulairement et dont le bord arrière suivant le sens de rotation (sens contraire d'horloge selon la représentation de la Figure 10) est incliné pour donner à l'échancrure une forme évasée quand on s'éloigne du centre.

Le levier 59 comporte un pion 67 en saillie du côté du disque 64. Ce pion 67 est en appui contre la périphérie du disque 64 sous l'action d'un ressort de compression 68 qui pousse le levier 59 dans le sens contraire d'horloge. Lorsque le pion 67 est en appui contre la périphérie circulaire du disque 64, le levier 59 est maintenu dans la position de la Figure 10 où le pion 62 est bloqué dans le logement 63. Par contre, lorsqu'une échancrure 65 ou 66 se présente au droit du pion 67, celui-ci entre dans l'échancrure sous l'action du ressort 68 ; le pion 62 peut alors descendre dans la fenêtre 61, sous l'action d'un ressort de compression 69 agissant sur le levier 47 pour le faire tourner dans le sens d'horloge.

On réalise ainsi automatiquement le déverrouillage du plateau 41 à chaque passage correspondant aux positions angulaires critiques. La poursuite de la rotation du moteur 33 et du disque 64 provoque, par l'action du bord incliné de l'échancrure, la sortie du pion 67 de cette échancrure 65 ou 66. Le système revient dans sa position de verrouillage.

En empêchant tout déplacement accidentel du levier 47, on assure un bon fonctionnement du dispositif soumis à des chocs du fait que la porte lors de la fermeture est claquée contre la carrosserie.

## Revendications

1. Serrure électrique pour portière de véhicule, comprenant :
- un pêne rotatif (5), propre à coopérer avec une gâche, et un cliquet (7) pour retenir le pêne en position de fermeture ;
- des moyens de commande d'ouverture extérieure (13) et des moyens de commande d'ouverture intérieure (15) pour agir sur le cliquet (7), par l'intermédiaire de moyens de liaison (L), et libérer le pêne (5) pour l'ouverture ;
- et des moyens électriques moteurs pour inhiber soit les moyens de commande d'ouverture extérieure seuls (fonction condamnation) ; soit les moyens de commande d'ouverture intérieure seuls (fonction sécurité enfant) ; soit à la fois les moyens de commande d'ouverture extérieure et les moyens de commande d'ouverture intérieure (fonction supercondamnation),
**caractérisée par le fait que** les moyens de liaison (L) comprennent un levier intermédiaire (12) de transmission dont une extrémité (18) est reliée au cliquet (7), ce levier (12) étant articulé (21, 21a) de manière à pouvoir pivoter au moins autour de deux directions géométriques différentes (D-D, E-E) formant un angle entre elles, l'ensemble étant tel qu'un pivotement du levier (12) autour d'une première direction (D-D) permet de réaliser la fonction condamnation, un pivotement du levier (12) autour de la deuxième direction (E-E) permet de réaliser la fonction sécurité enfant, et un pivotement conjugué du levier (12) autour de la première (D-D) et de la deuxième (E-E) directions permet de réaliser la fonction supercondamnation, de sorte que les moyens électriques moteurs (22, 31) n'ont à commander que deux mouvements pour l'exécution des trois fonctions condamnation, sécurité enfant, supercondamnation.

2. Serrure selon la revendication 1, **caractérisée par le fait que** le levier (12) est articulé au moyen d'une rotule (21, 21a).

3. Serrure selon la revendication 1 ou 2, **caractérisée par le fait que** les deux directions géométriques (D-D, E-E) autour desquelles peut pivoter le levier (12) sont orthogonales.

4. Serrure selon l'une des revendications 1 à 3, **caractérisée par le fait que** le levier (12) est articulé sur une pièce intermédiaire (P) elle-même reliée au cliquet.

5. Serrure selon l'une des revendications 1 à 4, **caractérisée par le fait qu'**un moteur électrique (22 ; 31), avec réducteur réversible (23, 26 ; 32, 33), est affecté à la commande de chacun des deux mouvements de pivotement du levier (12) autour des deux directions géométriques différentes (D-D, E-E).

6. Serrure selon l'une des revendications 1 à 5, **caractérisée par le fait que** l'extrémité (19) du levier (12) éloignée de l'articulation forme une palette (20) située au droit d'extrémités (13a ; 15a) de deux biellettes (13 ; 15) pivotantes, respectivement, autour d'un axe fixe (14 ; 16) porté par un boîtier de serrure, et sensiblement parallèles aux directions géométriques (E-E ; D-D) autour desquelles peut pivoter le levier, l'ensemble étant prévu pour qu'un pivotement du levier (12) autour de la première direction (D-D) permette à la palette (20) d'échapper à une première biellette (13) tout en restant en coopération avec la deuxième biellette (15), tandis que le pivotement du levier (12) autour de la deuxième direction(E-E) permet à la palette (20) d'échapper à la deuxième biellette (15) tout en restant en coopération avec la première biellette (13), et le pivotement conjugué du levier (12) autour des deux directions (D-D ; E-E) permet à la palette (20) d'échapper aux deux biellettes (13, 15).

7. Serrure selon l'une des revendications 1 à 6, **caractérisée par le fait que** la commande du pivotement du levier (12) autour de la première direction (D-D) est réalisée à l'aide d'une pièce (24) montée pivotante sur un axe fixe porté par le boîtier de serrure et parallèle à la première direction (D-D), cette pièce (24) comportant un secteur denté (26) propre à coopérer, de manière réversible, avec un pignon hélicoïdal (23) entraîné par un moteur électrique (22), et une fourche (28) dans laquelle est engagé un pion (30) solidaire du levier, ce pion (30) pouvant sortir du logement (29) de la fourche par un déplacement sensiblement perpendiculaire au plan moyen de la fourche, correspondant au pivotement du levier (12) autour de la deuxième direction (E-E).

8. Serrure selon la revendication 7, **caractérisée par** le fait la zone d'extrémité de la pièce (24) opposée au secteur denté (26) est reliée à une tirette de frise (27).

9. Serrure selon l'une des revendications précédentes, **caractérisée par le fait que** la commande de la fonction sécurité enfant comprend un bras (34) dont la direction d'ensemble est sensiblement orthogonale à la direction du levier (12), ce bras (34) étant porté par un pignon hélicoïdal (33) pouvant tourner, de manière réversible, autour d'un axe géométrique parallèle à la deuxième direction de pivotement (E-E) du levier, ce bras (34) étant muni à son extrémité éloignée du pignon d'une fourche (35) prenant en sandwich une zone du levier (12), le mouvement de rotation du bras entraînant un mouvement de pivotement du levier (12) autour de la deuxième direction (E-E).

10. Serrure selon la revendication 9, **caractérisée par le fait que** le pignon hélicoïdal (33) est muni en bout d'une prise mécanique (36) accessible, pour permettre un actionnement manuel du pignon en cas de panne du moteur.

11. Serrure électrique selon l'une des revendications précédentes, dans laquelle le pêne comporte au moins deux crans (8, 9) espacés angulairement pour coopérer avec le cliquet (7), respectivement dans une première position de fermeture intermédiaire (7, 8) et dans une deuxième position de fermeture complète (7, 9), des moyens d'assistance à la fermeture et à l'ouverture de la porte étant prévus, **caractérisée par le fait que** les moyens d'assistance comprennent
- des moyens moteurs électriques (37) propres à entraîner en rotation un plateau (41) ;
- et une bielle (52) articulée à une de ses extrémités sur le plateau et munie, à son autre extrémité, de moyens d'action (53) propres à amener le pêne (5) dans la position de fermeture complète en réponse à la rotation du plateau (41).

12. Serrure électrique selon la revendication 11, **caractérisée par le fait que** les moyens d'action de la bielle (52) comprennent un pion (53) coopérant avec des moyens de guidage (54) et propre à agir contre un bec (10) prévu sur le pêne (5) pour pousser le pêne dans la position de fermeture complète en réponse à la rotation du plateau.

13. Serrure électrique selon la revendication 11 ou 12, **caractérisée par le fait qu'**elle comporte des moyens (56) sensibles à la position du pêne (5) pour déclencher les moyens moteurs électriques d'assistance (37) lorsque le pêne (5) arrive dans la position où le premier cran (8) coopère avec le cliquet (7), les moyens d'assistance (37, 41, 52) assurant le passage du pêne (5) de cette position de fermeture intermédiaire à la positon de fermeture complète, dans laquelle le deuxième cran (9) coopère avec le cliquet(7).

14. Serrure selon la revendication 12, **caractérisée par le fait que** les moyens de guidage du pion (53) situé à l'extrémité de la bielle (52) éloignée du plateau (41) sont constitués par une lumière (54) formant came prévue dans une grande face (2a) d'une contreplaque (2) servant de support au pêne (5) et au cliquet (7).

15. Serrure selon l'une des revendications 11 à 14, **caractérisée par le fait qu'**elle comporte une pièce (P) rotative autour du même axe géométrique que le cliquet (7), cette pièce (P) étant liée en rotation au cliquet (7) avec une possibilité de débattement angulaire libre entre la pièce et le cliquet, suivant une plage angulaire limitée.

16. Serrure selon la revendication 15, **caractérisée par le fait que** la liaison entre la pièce (P) et le cliquet (7) comprend sur l'un des deux éléments, notamment sur la pièce (P), une fenêtre (55) d'une certaine étendue angulaire et sur l'autre élément, notamment le cliquet (7), un pion (11) en saillie engagé dans la fenêtre (55) avec une possibilité de débattement libre entre des bords à orientation sensiblement radiale de la fenêtre (55).

17. Serrure selon la revendication 15 ou 16, **caractérisée par le fait que** la pièce (P) comporte un doigt (49) en saillie dirigé sensiblement vers le centre du plateau (41), ce doigt étant propre à coopérer, selon la position angulaire, avec un pion (50) prévu au voisinage de la périphérie du plateau (41), l'action du pion (50) contre le doigt (49) permettant de faire tourner la pièce (P) dans un sens qui écarte le cliquet (7) du pêne (5) pour permettre l'ouverture.

18. Serrure selon l'une des revendication 15 à 17, **caractérisée par le fait que** la pièce (P) est articulée, notamment par une rotule prévue sur une oreille en saillie (Pe) de cette pièce, sur le levier intermédiaire (12) des moyens de liaison entre, d'une part, le cliquet (7) et, d'autre part, les moyens de commande d'ouverture extérieure (13) et les moyens de commande d'ouverture intérieure (15).

19. Serrure selon l'une des revendications 11 à 18, **caractérisée par le fait que** la position d'arrêt du plateau (41) correspondant à la position de fermeture complète avec coopération du deuxième cran (9) du pêne avec le cliquet (7), est commandée, en particulier par un capteur (58), de manière telle que le pion (53) situé à l'extrémité de la bielle (52) éloignée du plateau (41) occupe une position évitant toute interférence avec le pêne (5), notamment avec le bec (10) du pêne, pour un retour en position d'ouverture .

20. Serrure selon l'une des revendications 11 à 19, **caractérisée par le fait qu'**elle comprend des moyens (42) permettant de désaccoupler le plateau (41) de son axe d'entraînement (40) pour que le plateau (41) devienne fou en rotation et ne constitue pas un obstacle à la réalisation de l'ouverture ou de la fermeture manuelle en cas de panne des moyens d'assistance électrique.

## Patentansprüche

1. Elektrisches Schloß für eine Kraftfahrzeugtür, umfassend:
- einen Drehriegel (5), der mit einem Schließhaken zusammenwirken kann, und eine Sperrklinke (7), um den Riegel in der Schließposition zu halten;
- Betätigungsmittel für das Öffnen von außen (13) und Betätigungsmittel für das Öffnen von innen (15), um auf die Sperrklinke (7) über Verbindungsmittel (L) einzuwirken und den Riegel (5) zum Öffnen freizugeben;
- und elektrische Antriebsmittel, um entweder nur die Betätigungsmittel für das Öffnen von außen (Verriegelungsfunktion) oder nur die Betätigungsmittel für das Öffnen von innen (Kindersicherungsfunktion) oder sowohl die Betätigungsmittel für das Öffnen von außen als auch die Betätigungsmittel für das Öffnen von innen (Totalverriegelung) zu sperren,
**dadurch gekennzeichnet, daß** die Verbindungsmittel (L) einen Übertragungszwischenhebel (12) umfassen, von dem ein Ende (18) mit der Sperrklinke (7) verbunden ist, wobei dieser Hebel (12) so angelenkt (21, 21a) ist, daß er sich wenigstens um zwei verschiedene geometrische Richtungen (D-D, E-E) drehen kann, die einen Winkel zwischen sich bilden, wobei die Baueinheit so beschaffen ist, daß eine Drehung des Hebels (12) um eine erste Richtung (D-D) die Ausführung der Verriegelungsfunktion, eine Drehung des Hebels (12) um die zweite Richtung (E-E) die Ausführung der Kindersicherungsfunktion und eine gleichzeitige Drehung des Hebels (12) um die erste (D-D) und die zweite (E-E) Richtung die Ausführung der Totalverriegelungsfunktion ermöglicht, so daß die elektrischen Antriebsmittel (22, 31) nur zwei Bewegungen für die Ausführung der drei Funktionen Verriegelung, Kindersicherung und Totalverriegelung antreiben müssen.

2. Schloß nach Anspruch 1, **dadurch gekennzeichnet, daß** der Hebel (12) mittels eines Kugelgelenks (21, 21a) angelenkt ist.

3. Schloß nach Anspruch 1 oder 2, **dadurch gekennzeichnet, daß** die zwei geometrischen Richtungen (D-D, E-E), um die herum sich der Hebel (12) drehen kann, rechtwinklig verlaufen.

4. Schloß nach einem der Ansprüche 1 bis 3, **dadurch gekennzeichnet, daß** der Hebel (12) an einem Zwischenteil (P) angelenkt ist, das seinerseits mit der Sperrklinke verbunden ist.

5. Schloß nach einem der Ansprüche 1 bis 4, **dadurch gekennzeichnet, daß** ein Elektromotor (22; 31) mit Reversiergetriebe (23, 26; 32, 33) für den Antrieb jeder der zwei Drehbewegungen des Hebels (12) um die zwei verschiedenen geometrischen Richtungen vorgesehen ist.

6. Schloß nach einem der Ansprüche 1 bis 5, **dadurch gekennzeichnet, daß** das vom Gelenk entfernte Ende (19) des Hebels (12) ein Flügelstück (20) bildet, das sich in Höhe von Enden (13a; 15a) zweier Verbindungsstangen (13; 15) befindet, die jeweils um eine am Schloßgehäuse angebrachte feste Achse (14; 16) drehbar gelagert sind und in etwa parallel zu den geometrischen Richtungen (E-E; D-D) verlaufen, um die sich der Hebel drehen kann, wobei die Baueinheit so vorgesehen ist, daß eine Drehung des Hebels (12) um die erste Richtung (D-D) es dem Flügelstück (20) ermöglicht, sich von einer ersten Verbindungsstange (12) zu lösen, wobei es jedoch weiterhin mit der zweiten Verbindungsstange zusammenwirkt (15), während die Drehung des Hebels (12) um die zweite Richtung (E-E) es dem Flügelstück (20) ermöglicht, sich von der zweiten Verbindungsstange (15) zu lösen, wobei es jedoch weiterhin mit der ersten Verbindungsstange (13) zusammenwirkt, und die gleichzeitige Drehung des Hebels (12) um beide Richtungen (D-D; E-E) es dem Flügelstück (20) ermöglicht, sich von beiden Verbindungsstangen (13, 15) zu lösen.

7. Schloß nach einem der Ansprüche 1 bis 6, **dadurch gekennzeichnet, daß** die Betätigung der Drehung des Hebels (12) um die erste Richtung (D-D) mit Hilfe eines Teils (24) erfolgt, das um eine am Schloßgehäuse angebrachte feste Achse drehbar gelagert ist und parallel zur ersten Richtung (D-D) verläuft, wobei dieses Teil (24) ein Zahnsegment (26), das umkehrbar mit einem durch einen Elektromotor (22) angetriebenen Schraubenritzel (23) zusammenwirken kann, und eine Gabel (28) umfaßt, in die ein fest mit dem Hebel verbundener Stift (30) eingesetzt ist, wobei dieser Stift (30) aus der Aufnahme (29) der Gabel durch eine Bewegung in etwa senkrecht zur Mittelebene der Gabel austreten kann, die der Drehung des Hebels (12) um die zweite Richtung (E-E) entspricht.

8. Schloß nach Anspruch 7, **dadurch gekennzeichnet, daß** der dem Zahnsegment (26) gegenüberliegende Endbereich dieses Teils (24) mit einem Zugstück (27) verbunden ist.

9. Schloß nach einem der vorangehenden Ansprüche, **dadurch gekennzeichnet, daß** die Betätigung der Kindersicherungsfunktion einen Arm (34) umfaßt, dessen Gesamtrichtung in etwa rechtwinklig zur Richtung des Hebels (12) verläuft, wobei dieser Arm (34) an einem Schraubenritzel (33) angebracht ist, das sich umkehrbar um eine zur zweiten Drehrichtung (E-E) des Hebels parallele geometrische Achse drehen kann, wobei dieser Arm (34) an seinem vom Ritzel entfernten Ende mit einer Gabel (35) versehen ist, die einen Bereich des Hebels (12) sandwichartig aufnimmt, wobei die Drehbewegung des Arms eine Drehbewegung des Hebels (12) um die zweite Richtung (E-E) zur Folge hat.

10. Schloß nach Anspruch 9, **dadurch gekennzeichnet, daß** das Schraubenritzel (33) endseitig mit einem zugänglichen mechanischen Anschluß (36) versehen ist, um eine manuelle Betätigung des Ritzels bei einem Ausfall des Motors zu ermöglichen.

11. Schloß nach einem der vorangehenden Ansprüche, bei dem der Riegel wenigstens zwei winklig beabstandete Rasten (8, 9) umfaßt, um mit der Sperrklinke (7) in einer ersten Zwischenschließposition (7, 8) bzw. in einer zweiten vollständigen Schließposition (7, 9) zusammenzuwirken, wobei Mittel zur Unterstützung beim Schließen und beim Öffnen der Tür vorgesehen sind, **dadurch gekennzeichnet, daß** die Unterstützungsmittel folgendes umfassen:
- elektrische Antriebsmittel (37), um eine Platte (41) drehend anzutreiben;
- und eine Gelenkstange (52), die an einem ihrer Enden an der Platte angelenkt und an ihrem anderen Ende mit Betätigungsmitteln (53) versehen ist, die den Riegel (5) als Reaktion auf die Drehung der Platte (41) in die Position mit vollständigem Schließen bringen können.

12. Schloß nach Anspruch 11, **dadurch gekennzeichnet, daß** die Betätigungsmittel der Gelenkstange (52) einen Stift (53) umfassen, der mit Führungsmitteln (54) zusammenwirkt und auf eine am Riegel (5) vorgesehene Spitze (10) einwirken kann, um den Riegel als Reaktion auf die Drehung der Platte in die Position mit vollständigem Schließen zu schieben.

13. Schloß nach Anspruch 11 oder 12, **dadurch gekennzeichnet, daß** es für die Position des Riegels (5) empfindliche Mittel (56) umfaßt, um die elektrischen Unterstützungsantriebsmittel (37) anzusteuern, wenn der Riegel (5) in die Position gelangt, in der die erste Raste (8) mit der Sperrklinke (7) zusammenwirkt, wobei die Unterstützungsmittel (37, 41, 52) den Übergang des Riegels (5) von dieser Zwischenschließposition zur Position mit vollständigem Schließen bewirken, in der die zweite Raste (9) mit der Sperrklinke (7) zusammenwirkt.

14. Schloß nach Anspruch 12, **dadurch gekennzeichnet, daß** die Führungsmittel (53) des Stifts (53), der sich an dem von der Platte (41) entfernten Ende der Gelenkstange (52) befindet, aus einem als Nocken dienenden Langloch (54) bestehen, das in einer Hauptfläche (2a) einer als Träger für den Riegel (5) und die Sperrklinke (7) dienenden Gegenplatte (2) vorgesehen ist.

15. Schloß nach einem der Ansprüche 11 bis 14, **dadurch gekennzeichnet, daß** es ein Teil (P) umfaßt, das um die gleiche geometrische Achse wie die Sperrklinke (7) drehbar ist, wobei dieses Teil (P) mit der Sperrklinke (7) mit der Möglichkeit einer freien Winkelauslenkung zwischen dem Teil und der Sperrklinke entlang einem begrenzten Winkelbereich drehbar verbunden ist.

16. Schloß nach Anspruch 15, **dadurch gekennzeichnet, daß** die Verbindung zwischen dem Teil (P) und der Sperrklinke (7) an einem der beiden Elemente, insbesondere an dem Teil (P), ein Fenster (55) mit einer bestimmten Winkelausdehnung und an dem anderen Element, insbesondere an der Sperrklinke (7), einen vorstehenden Stift (11) umfaßt, der in das Fenster (55) mit der Möglichkeit einer freien Winkelauslenkung zwischen in etwa radial ausgerichteten Rändern des Fensters (55) eingesetzt ist.

17. Schloß nach Anspruch 15 oder 16, **dadurch gekennzeichnet, daß** das Teil (P) einen vorstehenden Finger (49) umfaßt, der in etwa zur Mitte der Platte (41) gerichtet ist, wobei dieser Finger entsprechend der Winkelposition mit einem in der Nähe des Umfangs der Platte (41) vorgesehenen Stift (50) zusammenwirken kann, wobei die Wirkung des Stifts (50) gegen den Finger (49) die Drehung des Teils (P) in einer Richtung ermöglicht, die die Sperrklinke (7) vom Riegel (5) entfernt, um das Öffnen zu ermöglichen.

18. Schloß nach einem der Ansprüche 15 bis 17, **dadurch gekennzeichnet, daß** das Teil (P), insbesondere durch ein an einem vorstehenden Lappen (Pe) dieses Teils vorgesehenes Kugelgelenk, am Zwischenhebel (12) der Übertragungsmittel zwischen der Sperrklinke (7) einerseits und den Betätigungsmitteln für das Öffnen von außen (13) und den Betätigungsmitteln für das Öffnen von innen (15) andererseits angelenkt ist.

19. Schloß nach einem der Ansprüche 11 bis 18, **dadurch gekennzeichnet, daß** die Halteposition der Platte (41) entsprechend der Position mit vollständigem Schließen mit Zusammenwirken der zweiten Raste (9) des Riegels mit der Sperrklinke (7) insbesondere durch einen Sensor (58) so betätigt wird, daß der Stift (53), der sich an dem von der Platte (41) entfernten Ende der Gelenkstange (52) befindet, eine Position einnimmt, die jede Überlagerung mit dem Riegel (5), insbesondere mit der Spitze (10) des Riegels, für eine Rückkehr in die Öffnungsposition verhindert.

20. Schloß nach einem der Ansprüche 11 bis 19, **dadurch gekennzeichnet, daß** es Mittel (42) umfaßt, welche die Abtrennung der Platte (41) von ihrer Antriebsachse (40) ermöglichen, damit die Platte (41) drehbeweglich wird und kein Hindernis für die Herbeiführung des manuellen Öffnens oder Schließens bei einem Ausfall der elektrischen Unterstützungsmittel bildet.

## Claims

1. Electric lock for a vehicle door, comprising:
- a rotary latch (5) able to collaborate with a striker, and a pawl (7) for holding the latch in the closed position;
- means (13) for opening from the outside and means (15) for opening from the inside to act on the pawl (7), via linking means (L), and to release the latch (5) for opening;
- and electric motor means for inhibiting either just the means for opening from the outside (locking function); or just the means for opening from the inside (child lock function); or both the means for opening from the outside and the means for opening from the inside (deadlock function),
**characterized in that** the linking means (L) comprise an intermediate transmission lever (12), one end (18) of which is connected to the pawl (7), this lever (12) being articulated (21, 21a) in such a way as to be able to pivot about at least two different geometric directions (D-D, E-E) at an angle to each other, the assembly being such that pivoting the lever (12) about a first direction (D-D) allows the locking function to be performed, pivoting the lever (12) about the second direction (E-E) allows the child lock function to be performed, and pivoting the lever (12) jointly about the first (D-D) and second (E-E) directions allows the deadlock function to be performed, so that the electric motor means (22, 31) have just two movements to cause in order to perform the three functions of locking, child locking, and deadlocking.

2. Lock according to Claim 1, **characterized in that** the lever (12) is articulated by means of a ball joint (21, 21a) .

3. Lock according to Claim 1 or 2, **characterized in that** the two geometric directions (D-D, E-E) about which the lever (12) can pivot are orthogonal.

4. Lock according to one of Claims 1 to 3, **characterized in that** the lever (12) is articulated to an intermediate piece (P) itself connected to the pawl.

5. Lock according to one of Claims 1 to 4, **characterized in that** an electric motor (22; 31), with reduction gearing that is reversible (23, 26; 32, 33), is assigned to causing each of the two pivoting movements of the lever (12) about the two different geometric directions (D-D, E-E).

6. Lock according to one of Claims 1 to 5, **characterized in that** the end (19) of the lever (12) furthest from the articulation forms a paddle (20) situated in line with the ends (13a; 15a) of two link rods (13; 15) that each pivot about a respective fixed axle (14; 16) borne by a lock casing, and that are roughly parallel to the geometric directions (E-E; D-D) about which the lever can pivot, the assembly being designed so that pivoting of the lever (12) about the first direction (D-D) allows the paddle (20) to escape from a first link rod (13) while remaining in collaboration with the second link rod (15), whereas pivoting of the lever (12) about the second direction (E-E) allows the paddle (20) to escape from the second link rod (15) while remaining in collaboration with the first link rod (13), and combined pivoting of the lever (12) about the two directions (D-D; E-E) allows the paddle (20) to escape from both link rods (13, 15).

7. Lock according to one of Claims 1 to 6, **characterized in that** the lever (12) is made to pivot about the first direction (D-D) by a piece (24) mounted to pivot on a fixed axle carried by the lock casing and parallel to the first direction (D-D), this piece (24) comprising a toothed sector (26) able, reversibly, to collaborate with a helical gear (23) driven by an electric motor (22), and a fork (28) in which a peg (30) secured to the lever is engaged, it being possible for this peg (30) to leave the housing (29) of the fork through a movement roughly perpendicular to the mean plane of the fork, corresponding to the pivoting of the lever (12) about the second direction (E-E) .

8. Lock according to Claim 7, **characterized in that** the end region of the piece (24) opposite to the toothed sector (26) is connected to a locking stalk (27) .

9. Lock according to one of the preceding claims, **characterized in that** the workings of the child lock function comprises an arm (34), the overall direction of which is roughly orthogonal to the direction of the lever (12), this arm (34) being carried by a helical gear (33) able to turn, reversibly, about a geometric axis parallel to the second direction of pivoting (E-E) of the lever, this arm (34) being equipped, at its end furthest from the gear, with a fork (35) sandwiching a region of the lever (12), the rotational movement of the arm leading to a pivoting movement of the lever (12) about the second direction (E-E).

10. Lock according to Claim 9, **characterized in that** the helical gear (33) is equipped at its end with an accessible mechanical purchase (36) to allow the gear to be actuated manually if the motor fails.

11. Electric lock according to one of the preceding claims, in which the latch has at least two noses (8, 9) spaced angularly to collaborate with the pawl (7) in, respectively, a first partly closed position (7, 8) and a second fully closed position (7, 9), means being provided to assist with the closure and opening of the door, the lock being **characterized in that** the assistance means comprise:
- electric motor means (37) able to rotate a plate (41) ;
- and a connecting rod (52) articulated at one of its ends to the plate and equipped at its other end with action means (53) able to drive the latch (5) into the fully closed position in response to the rotation of the plate (41).

12. Electric lock according to Claim 11, **characterized in that** the action means of the connecting rod (52) comprise a peg (53) collaborating with guide means (54) and able to act against a snout (10) provided on the latch (5) to push the latch into the fully closed position in response to the rotation of the plate.

13. Electric lock according to Claim 11 or 12, **characterized in that** the it comprises means (56) sensitive to the position of the latch (5) to trigger the electric motor assistance means (37) when the latch (5) reaches the position in which the first nose (8) collaborates with the pawl (7), the assistance means (37, 41, 52) causing the latch (5) to move from this partly closed position to the fully closed position in which the second nose (9) collaborates with the pawl (7).

14. Lock according to Claim 12, **characterized in that** the means of guiding the peg (53) which is situated at the end of the connecting rod (52) furthest from the plate (41) consist of a slot (54) forming a cam provided in a large face (2a) of a backplate (2) acting as a support for the latch (5) and the pawl (7).

15. Lock according to one of Claims 11 to 14, **characterized in that** it comprises a piece (P) which can rotate about the same geometric axis as the pawl (7), this piece (P) being connected in terms of rotation to the pawl (7) with a possibility of free angular travel between the piece and the pawl, over a limited angular range.

16. Lock according to Claim 15, **characterized in that** the connection between the piece (P) and the pawl (7) comprises, on one of the two elements, particularly on the piece (P), an opening (55) with a certain angular extent and, on the other element, particularly the pawl (7), a projecting peg (11) engaged in the opening (55) with a possibility of free travel between the roughly radially oriented edges of the opening (55).

17. Lock according to Claim 15 or 16, **characterized in that** the piece (P) comprises a projecting finger (49) directed roughly towards the centre of the plate (41) , this finger being able, depending on the angular position, to collaborate with a peg (50) provided near the periphery of the plate (41), the action of the peg (50) against the finger (49) allowing the piece (P) to be made to turn in a direction which moves the pawl (7) away from the latch (5) to allow opening.

18. Lock according to one of Claims 15 to 17, **characterized in that** the piece (P) is articulated, particularly by a ball joint provided on a projecting lug (PE) of this piece, on the intermediate lever (12) of the means of connection between, on the one hand, the pawl (7) and, on the other hand, the means (13) of opening from the outside and the means (15) of opening from the inside.

19. Lock according to one of Claims 11 to 18, **characterized in that** the stop position of the plate (41) corresponding to the fully closed position with the second nose (9) of the latch collaborating with the pawl (7) is brought about, particularly by a sensor (58), in such a way that the peg (53) situated at the end of the connecting rod (52) furthest from the plate (41) occupies a position that avoids any interference with the latch (5), particularly with the snout (10) of the latch, for return to the open position.

20. Lock according to one of Claims 11 to 19, **characterized in that** it comprises means (42) allowing the plate (41) to be uncoupled from its drive axle (40) so that the plate (41) becomes free to rotate and does not form an obstacle to the manual opening or closure in the event of failure of the electrical assistance means.
